# EUROPÄISCHE PATENTSCHRIFT

(11) **EP 3 722 549 B1**
(45) Veröffentlichungstag und Bekanntmachung des Hinweises auf die Patenterteilung: **21.06.2023**
(21) Anmeldenummer: 19167930.7
(22) Anmeldetag: 08.04.2019
(51) Int. Cl.: E06B 3/964

(54) **AUSRICHTBESCHLAG**
ALIGNMENT FITTING
FERRURE D'ALIGNEMENT

(43) Veröffentlichungstag der Anmeldung: 14.10.2020
(73) Patentinhaber: Baugruppentechnik Pollmeier GmbH, 33161 Hövelhof (DE)
(72) Erfinder: Wedel, Viktor, 32791 Lage (DE)
(74) Vertreter: Ter Meer Steinmeister & Partner

(56) Entgegenhaltungen:
- AT-B- 382 929
- DE-A1-102010 036 504
- US-A1- 2010 058 705

## Beschreibung

Die Erfindung betrifft einen Ausrichtbeschlag für langgestreckte Bauelemente, mit einer Zug/Schubstange, die in eine in Längsrichtung in dem Bauelement verlaufende Nut einzusetzen und mit beiden Enden über jeweilige Anker an dem Bauelement zu verankern ist, und mit einem Spannmechanismus zum Verstellen mindestens eines der Anker in Längsrichtung der Zug/Schubstange, wobei die Zug/Schubstange im unbelasteten Zustand gerade ist, aber durch die Anker derart in der Nut gehalten ist, dass mindestens ein Ende der Stange mit der neutralen Faser des Bauelements einen Winkel in Richtung der Tiefe der Nut bildet.

Solche Ausrichtbeschläge dienen zum Geraderichten von langgestreckten Bauelementen, die einem gewissen Verzug unterliegen können. Die Zug/Schubstange wird bei diesen bekannten Beschlägen versetzt zur neutralen Faser des Bauelements in die Nut eingesetzt, so dass mit Hilfe des Spannmechanismus eine in Längsrichtung des Bauelements wirkende Zug- oder Zugspannung auf das Bauelement ausgeübt werden kann, um dieses derart zu biegen, dass der Verzug ausgeglichen wird.

In DE 94 05 678 U1 wird ein Beispiel eines Ausrichtbeschlages beschrieben, bei dem die Zug/Schubstange gerade ist und parallel zur neutralen Faser verläuft..

Wenn das zu richtende Bauteil im unbelasteten Zustand so gekrümmt ist, dass es auf der Seite, auf der sich die Nut für den Ausrichtbeschlag befindet, konvex ist, so muss mit der Zug/Schubstange ein Zug ausgeübt werden, damit die Krümmung des Bauteils beseitigt wird. Die Zugspannung hat jedoch die Tendenz, die Krümmung des Bauelements noch zu verstärken. Es ist deshalb eine beträchtliche Kraft erforderlich, um das Bauelement in der richtigen Richtung zu biegen.

Ein Ausrichtbeschlag der eingangs genannten Art ist aus US 2010/058705 A1 bekannt. Bei diesem Beschlag ist die Zug/Schubstange schon in dem Zustand, in dem weder Zugnoch Schubkräfte ausgeübt werden, etwas gekrümmt, so dass sie sich in der Mitte entweder in der Richtung zur Öffnung der Nut oder aber in der Richtung zum Grund der Nut durchwölbt. Diese Krümmung nimmt zu, wenn die Zug/Schubstange mit Hilfe der Spanneinrichtung auf Schub beansprucht wird, und sie nimmt ab, wenn die Stange auf Zug beansprucht wird. Die elastische Rückstellkraft der gebogenen Zug/Schubstange induziert in dem Bauelement ein Biegemoment, das sich mit der Spanneinrichtung nach Betrag und Richtung so einstellen lässt, dass der Verzug des Bauelements korrigieret wird. Das ermöglicht eine einfache und präzise Korrektur des Verzugs sogar dann, wenn die Nut und die entgegengesetzten Enden der Stange ursprünglich in der neutralen Faser des Bauelements liegen.

Aufgabe der Erfindung ist es, einen Ausrichtbeschlag zu schaffen, mit dem sich die Durchbiegung des Bauelements leichter korrigieren lässt.

Diese Aufgabe wird erfindungsgemäß dadurch gelöst, dass mindestens einer der Anker ein topfförmiges Gehäuse aufweist, das kraft- oder formschlüssig in einer zugehörigen Ausnehmung des Bauteils fixierbar ist und das den Spannmechanismus aufnimmt und ein Druckstück, das dazu ausgebildet ist, das Ende der Zug/Schubstange in Richtung auf den Boden der Ausnehmung zu drücken, sowie ein Widerlager bildet, das in einer Position in Abstand zum Ende der Zug/Schubstange in entgegengesetzter Richtung auf diese Zug/Schubstange drückt.

Vorteilhafte Ausgestaltungen der Erfindung sind in den Unteransprüchen angegeben.

Die Verstellung des Ausrichtbeschlages kann in bekannter Weise mit Muttern erfolgen, die jeweils auf einen Gewindeabschnitt am Ende der Zug-/Schubstange aufgeschraubt sind und sich axial an in den Gehäusen der Anker gebildeten Widerlagern abstützen. Um beim Einstellen des Beschlages eine Verdrehung der Mutter zu ermöglichen, hat das Gehäuse des Ankers eine Öffnung, durch welche die Mutter zugänglich ist. In einer vorteilhaften Ausführungsform ist diese Öffnung jedoch durch eine Abdeckung verschließbar, die im geschlossenen Zustand eine Verdrehsicherung für die Mutter bildet.

Auch die Nut des zu richtenden Bauteils ist vorzugsweise durch ein Abdeckelement verschließbar, das ein annähernd U-förmiges Profil aufweist und mit seinen beiden Schenkeln über die Zug/Schubstange greift. Diese Schenkel können außenseitig mit harpunenartigen Profilierungen versehen sein, die sich an den Wänden der Nut einkrallen können. Auf der Innenseite sind die Schenkel vorzugsweise so geformt, dass sich der Zwischenraum zwischen ihnen in Richtung auf die Basis des U-Profils verjüngt. Wenn die auf Biegung beanspruchte Zug-/Schubstange sich wölbt und dabei in ihrem mittleren Abschnitt die Tendenz hat, die Abdeckung aus der Nut herauszudrücken, so kommt es zu einer Selbsthemmung, da die Zug/Schubstange bei ihrer Auswärtsbewegung die Schenkel des U-Profils spreizt, so dass sich die Harpunenprofilierungen umso fester in die Wände der Nut einkrallen. Auf diese Weise wird die Abdeckung sicher in der Nut gehalten.

Im folgenden wird ein Ausführungsbeispiel anhand der Zeichnung näher erläutert.

Es zeigen:
- Fig. 1: einen Längsschnitt durch ein auszurichtendes Bauteil mit einem erfindungsgemäßen Ausrichtbeschlag;
- Fig. 2: eine vergrößerte Längsschnittdarstellung eines Endes des Bauteils und des Ausrichtbeschlages;
- Fig. 3: das in Fig. 2 gezeigte Ende des Bauteils und des Ausrichtbeschlages in der Draufsicht; und
- Fig. 4: einen Schnitt längs der Linie IV-IV in Fig. 1

In Fig. 1 ist in einem Längsschnitt ein flaches, langgestrecktes Bauelement 10 gezeigt, das beispielsweise aus einem Holzwerkstoff bestehen kann. Zum Beispiel kann es sich bei diesem Bauelement 10 um ein Türblatt, eine Türbekleidung oder dergleichen handeln. In der Oberfläche des Bauelements 10 ist eine in dessen Längsrichtung verlaufende Nut 12 gebildet, die an beiden Enden in einer Ausnehmung 14 des Bauelements mündet.

Die Nut 12 nimmt eine durchgehende Zug/Schubstange 16 aus Metall auf, die an jedem Ende einen Anker 18 trägt, der in die betreffende Ausnehmung 14 eingelassen ist. Im gezeigten Beispiel haben die Anker 18 jeweils die Form eines topfartigen Gehäuses, das mit der offenen Seite voraus in die Ausnehmung 14 eingepresst oder eingeschlagen werden kann. Ein fester Halt kann beispielsweise durch harpunenartige Profilierungen 20 an den Außenwänden des Gehäuses erreicht werden

Jeder Anker 18 weist einen Spannmechanismus auf, der es erlaubt, den Anker 18 in Längsrichtung der Zug/Schubstange 16 zu verstellen. Dieser Spannmechanismus wird hier durch eine Mutter 22 gebildet, die auf ein Außengewinde der Zug/Schubstange 16 aufgeschraubt ist und in einem quer zu der Zug/Schubstange verlaufenden Schlitz 24 des Ankers 18 aufgenommen ist. Wenn die Mutter mit Hilfe eines durch den Schlitz eingeführten Schraubenschlüssels gedreht wird, ändert sich folglich die axiale Position der Mutter auf der Zug/Schubstange, und da der Schlitz allenfalls eine geringfügige Bewegung der Mutter relativ zu dem Anker 18 zulässt, nimmt der gesamte Anker 18 an der Positionsverlagerung der Mutter in Längsrichtung der Zug/Schubstange 16 teil.

Im gezeigten Beispiel sind die Anker 18 und die Spannmechanismen spiegelbildlich ausgebildet, und eine Verdrehsicherung für die Muttern 22 wird dadurch gebildet, dass in die Öffnung des Schlitzes 24 eine Abdeckung 26 eingesetzt, beispielsweise eingeclipst ist, die zu den Abflachungen des Außensechskants der Mutter einen so geringen Abstand aufweist, dass eine Verdrehung der Mutter verhindert wird. In Fig. 1 ist die Abdeckung 26 nur bei dem oberen Anker gezeigt, während bei dem unteren Anker der Schlitz 24 offen ist, so dass hier eine Verstellung der Mutter stattfinden könnte. Selbst wenn sich die Zug-/Schubstange 16 beim Verdrehen der Mutter mitdrehen sollte, kommt es bei dem anderen Anker 18 (oben in Fig. 1) zu einer Verstellung des Abstands zwischen den beiden Ankern, da sich die dortige Mutter 22 nicht mitdrehen kann. In einer anderen Ausführungsform könnte ein Ende der Zug/Schubstange drehfest in dem zugehörigen Anker gehalten sein, so dass die Verstellung nur mittels eines einzigen Spannmechanismus erfolgt. In jedem Fall kann die Zug/Schubstange 16 auf Zug oder Schub beansprucht werden, und über die Anker 18 und die Topfbohrungen 14 werden diese Kräfte auf das Bauelement 10 übertragen.

Im gezeigte Beispie ist die Zug/Schubstange 16 mit ihren Enden in einer solchen Position in den Ankern gehalten, dass sie versetzt zur neutralen Faser des Bauelements 10 verläuft, wenn die Anker in die Topfbohrungen eingelassen sind. Beispielsweise verläuft in Fig. 1 die Zug/Schubstange 16 im montierten Zustand links von der neutralen Faser des Bauelements 10. Wenn dann mit Hilfe der Muttern die Zug/Schubstange 16 auf Zug beansprucht wird, haben die Anker 18 die Tendenz, die Enden des Bauelements 10 zusammenzuziehen, so dass sich das Bauelement 10 auf der Länge nach rechts in Fig. 1 durchwölbt. Wenn die Zug/Schubstange 16 auf Schub beansprucht wird, wölbt sich das Bauelement 10 in der entgegengesetzten Richtung. Auf diese Weise kann mit Hilfe des Spannmechanismus 20 das Bauelement 10 jeweils so gebogen werden, dass ein etwaiger Verzug dieses Bauelements ausgeglichen wird und somit das Bauelement 10 exakt geradlinig verläuft.

Die Anker 18 weisen auf der geschlossenen Seite des Gehäuses einen radial vorspringenden Randflansch 28 auf, der an der betreffenden Außenseite des Bauelements 10 anliegt. Das Innere des topfförmigen Gehäuses des Ankers ist durch mehrere axial vorspringende Wände 30, 32 unterteilt, von denen die Wände 32 den Schlitz 24 begrenzen. Die Wände 30, 32 sowie die Außenwand des topfförmigen Gehäuses weisen miteinander fluchtende Bohrungen 34 (Fig. 2) auf, in die das Ende der Zug/Schubstange 16 eingesteckt werden kann. Der durch die Bohrungen 34 definierte Kanal für die Zug/Schubstange 16 verläuft jedoch nicht parallel zu der durch den Randflansch 28 definierten Ebene, sondern derart schräg, dass das Ende der Zug/Schubstange 16 näher am Boden der Ausnehmung 14 liegt. Aufgrund der spiegelbildlichen Anordnung der Anker 18 sind die entgegengesetzten Enden der Zug/Schubstange 16 so gegeneinander geneigt, dass ein Biegemoment auf die Zug/Schubstange 16 ausgeübt wird. Der Rand der Bohrung der Wand 30 wirkt dabei als Druckstück, durch das das äußerste Ende der Zug/Schubstange 16 in Richtung auf den Boden der Ausnehmung 14 gedrückt wird, während die Ränder der Bohrungen in den Wänden 32 Widerlager bilden, die den näher zur Mitte gelegenen Teil der Zug/Schubstange 16 weiter vom Boden der Ausnehmung 14 entfernt halten.

Im entspannten Zustand, vor der Montage, ist die Zug/Schubstange 16 gerade. Die Anker 18 werden dann auf die Enden der Zug-/Schubstange 16 aufgesteckt, wobei zugleich die Zug/Schubstange in die Muttern 22 eingeschraubt wird. Der Randflansch 28 jedes Ankers liegt dann in einer gegenüber der Achse der Zug-/Schubstange 16 leicht verkippten Ebene. Wenn der Ausrichtbeschlag dann in die Ausnehmungen 14 und die Nut 12 des Bauelements 10 eingelegt wird und die Anker 18 in die Ausnehmung 14 eingeschlagen werden, ergibt sich die in Fig. 1 gezeigte leichte Durchbiegung der Zug/Schubstange.

Die Rückstellkraft der gebogenen Zug/Schubstange 16 bewirkt dann, dass die Anker 18 auf das Bauelement 10 einen Biegemoment ausüben, das die Tendenz hat, dieses Bauelement so zu wölben, dass die in Fig. 1 rechte Seite konvex wird.

Falls das Bauelement 10 verzogen und im natürlichen Zustand so gekrümmt ist, dass die in Fig. 1 rechte Seite konkav ist, so kann schon allein durch das oben erwähnte Biegemoment eine Ausrichtwirkung erzielt werden, so dass das Bauelement 10 eine gerade Gestalt annimmt oder sich dieser zumindest annähert, ohne dass irgendwelche axialen Zug- oder Schubkräfte über die Zug/Schubstange 16 übertragen werden. Das hat den Vorteil, dass bei einem Verstellvorgang, bei dem die Zug-/Schubstange 16 auf Zug beansprucht wird, das Bauelement 10 gebogen werden kann, ohne dass dabei ein Totpunkt überwunden werden muss, oder die Überwindung dieses Totpunktes zumindest erleichtert wird.

Wenn umgekehrt das Bauelement 10 so verzogen ist, dass die in Fig. 1 rechte Seite konvex gewölbt ist, so werden die Muttern 22 so verstellt, dass die Zug/Schubstange 16 auf Schub beansprucht wird und die Anker 18 auseinandergedrückt werden. Dadurch wird dann nicht nur die Krümmung des Bauelements 10 ausgeglichen, sondern auch das Biegemoment, das durch die Biegespannung der Zug/Schubstange 16 verursacht wurde.

In Fig. 2 ist einer der Anker 18 ohne die Zug/Schubstange 16 in einem Längsschnitt gezeigt. Die Bohrung 34 in der Wand 30 ist so dimensioniert, dass sich die Zug/Schubstange 16 zwar hindurchstecken lässt, dabei jedoch einen gewissen Druckpunkt überwinden muss. Wenn sich die Spanneinrichtungen in der neutralen Position befinden, liegen beide Enden der Zug/Schubstange 16 am jeweiligen Druckpunkt an. Das erleichtert bei der Montage die Positionierung der Anker auf der Zug/Schubstange.

Fig. 3 zeigt den gleichen Anker 18 in der Draufsicht. Man erkennt, dass das topfförmige Gehäuse dieses Ankers einen rechteckigen, annähernd quadratischen Grundriss mit leicht abgerundeten Ecken aufweist. Die Ausnehmung 14 hat eine dazu passende Grundrissform. Der Schlitz 24 ist in dem in Fig. 3 gezeigten Zustand zumindest in seinem mittleren Teil, in dem sich die Mutter 22 befindet, durch die eingeclipste Abdeckung 26 verschlossen. In einer anderen Ausführungsform könnte die Abdeckung 26 auch in dem Schlitz 24 verschiebbar sein, zwischen einer Position, in der sie die Verdrehsicherung für die Mutter 22 bildet, und einer Position, in der sie die Mutter freigibt.

Auf der Oberseite des Ankers 18 sind in Fig. 3 Symbole 36 angebracht, die in leicht verständlicher Form, ohne Worte, eine Montageanleitung geben und erläutern, in welche Richtung die Mutter 22 gedreht werden muss, um eine gewünschte Veränderung der Durchbiegung des Bauelements 10 zu erreichen.

Fig. 4 zeigt das Bauelement 10 in einem Querschnitt etwa in der Mitte zwischen den beiden Ankern 18. Der Schlitz 12 ist hier durch ein Abdeckelement 38 verschlossen, das mit einem umgekehrt U-förmigen Profil in die Nut 12 eingreift. Die Außenflächen der Schenkel dieses Profils sind harpunenartig profiliert und krallen sich in die Wände der Nut 12 ein. Die Innenflächen der Schenkel des U-Profils sind etwas schräggestellt, so dass der Zwischenraum zwischen ihnen nach außen hin (nach oben in Fig. 4) abnimmt, und zwar auf einen Wert, der kleiner ist als der Durchmesser der Zug/Schubstange 16.

Wenn bei der Montage des Ausrichtbeschlages die Zug/Schubstange 16 in der in Fig. 1 gezeigten Weise gebogen wird, so drückt die Zug/Schubstange in ihren mittleren Teil die Schenkel des U-Profils auseinander, so dass diese sich mit ihren Harpunenprofilierungen um so fester in die Wände der Nut 12 einkrallen. Auf diese Weise wird ein selbsthemmender Sitz des Abdeckelements 38 sichergestellt, so dass dieses auch bei zunehmender Biegebeanspruchung der Zug/Schubstange 16 nicht aus der Nut 12 herausgedrückt wird.

## Patentansprüche

1. Ausrichtbeschlag für langgestreckte Bauelemente (10), mit einer Zug/Schubstange (16), die in eine in Längsrichtung in dem Bauelement (10) verlaufende Nut (12) einzusetzen und mit beiden Enden über jeweilige Anker (18) an dem Bauelement (10) zu verankern ist, und mit einem Spannmechanismus (22) zum Verstellen mindestens eines der Anker (18) in Längsrichtung der Zug/Schubstange (16), wobei die Zug/Schubstange (16) im unbelasteten Zustand gerade ist, aber durch die Anker (18) derart in der Nut (12) gehalten ist, dass mindestens ein Ende der Stange mit der neutralen Faser des Bauelements einen Winkel in Richtung der Tiefe der Nut (12) bildet, **dadurch gekennzeichnet, dass** mindestens einer der Anker (18) ein topfförmiges Gehäuse aufweist, das kraft- oder formschlüssig in einer zugehörigen Ausnehmung (14) des Bauteils (10) fixierbar ist und das den Spannmechanismus (22) aufnimmt und ein Druckstück (30), das dazu ausgebildet ist, das Ende der Zug/Schubstange (16) in Richtung auf den Boden der Ausnehmung (14) zu drücken, sowie ein Widerlager (32) bildet, das in einer Position in Abstand zum Ende der Zug/Schubstange in entgegengesetzter Richtung auf diese Zug/Schubstange drückt.

2. Ausrichtbeschlag nach Anspruch 1, bei dem das Druckstück und das Widerlager durch Wände (30, 32) in dem Gehäuse des Ankers (18) gebildet werden, die miteinander fluchtende Bohrungen (34) zur Aufnahme der Zug/Schubstange (16) aufweisen.

3. Ausrichtbeschlag nach Anspruch 2, bei dem die Bohrung (34) in der Wand (30), die das Druckstück bildet, zugleich einen Druckpunkt für das Ende der Zug/Schubstange (16) bildet.

4. Ausrichtbeschlag nach Anspruch 1 oder 2, bei dem der Spannmechanismus durch eine Mutter (22) gebildet wird, die auf einen Gewindeabschnitt der Zug/Schubstange (16) aufgeschraubt ist und sich in axialer Richtung dieser Zug/Schubstange an Teilen des Ankers (18) abstützt und die durch einen in dem Anker (18) gebildeten Schlitz (24) zugänglich ist.

5. Ausrichtbeschlag nach Anspruch 4, bei dem der Schlitz (24) durch eine Abdeckung (26) verschließbar ist, die in der Schließstellung zugleich eine Verdrehsicherung für die Mutter (22) bildet.

6. Ausrichtbeschlag nach einem der vorstehenden Ansprüche, mit einem Abdeckelement (38), das so in die Nut (12) des Bauelements (10) einsetzbar ist, dass sie die darin aufgenommene Zug/Schubstange (16) mit einem U-förmigen Profil übergreift, wobei die Schenkel dieses U-Profils so geformt sind, dass ihr Abstand von den freien Enden der Schenkel zur Basis des U-Profils auf einen Wert abnimmt, der kleiner ist als der Durchmesser der Zug/Schubstange (16).

## Claims

1. An alignment fitting for elongated assembly parts (10), the fitting comprising a push/pull rod (16) which is to be inserted into a groove (12) extending longitudinally in the assembly part (10) and which is to be anchored at the assembly part (10) via respective anchors (18) at both its ends, the fitting further comprising a tension mechanism (22) for displacing at least one of the anchors (18) in the longitudinal direction of the push/pull rod (16), the push/pull rod (16) being straight in a non-loaded state but being held in the groove (12) by the anchors (18) in such a manner that at least one end of the rod and the neutral axis of the assembly part form an angle in the direction of the depth of the groove (12), **characterized in that** at least one of the anchors (18) has a cupshaped housing adapted to be immobilized in a corresponding recess (14) of the assembly part (10) by force-fit or form-fit, the housing accommodating the tension mechanism (22) and forming an pressing member (30) configured for urging the end of the push/pull rod (16) in the direction towards the bottom of the recess (14) and forming a counter-bearing (32) urging the push/pull rod in opposite direction in a position spaced apart from the end of the push/pull rod.

2. The alignment fitting according to claim 1, wherein the pressing member and the counter-bearing are formed by walls (30, 32) in the housing of the anchor (18), the walls having aligned bores (34) for accommodating the push/pull rod (16).

3. The alignment fitting according to claim 2, wherein the bore (34) in the wall (30) that forms the pressing member also forms point of attack for the end of the push/pull rod (16).

4. The alignment fitting according to claim 1 or 2, wherein the tension mechanism is formed by a nut (22) that is screwed onto a threaded portion of the push/pull rod (16) and is supported in axial direction of the push/pull rod on parts of the anchor (18), the nut being accessible through a slot (24) formed in the anchor (18).

5. The alignment fitting according to claim 4, wherein the slot (24) is closable by a cover (26) which, in the closed position, also forms an anti-rotation lock for the nut (22).

6. The alignment fitting according to any of the preceding claims, comprising a cover member (38) that is adapted to be fitted in the groove (12) of the assembly part (10) such that it straddles the push/pull rod (16) accommodated therein with an U-shaped profile, the legs of said U-profile being shaped such that their mutual distance decreases from the free ends of the legs towards the base of the U-profile to a value that is smaller than the diameter of the push/pull rod (16).

## Revendications

1. Ferrure d'alignement pour des éléments de construction (10) s'étendant longitudinalement, comportant une tige de traction/poussée (16) qui doit être insérée dans une rainure (12) s'étendant dans une direction longitudinale dans l'élément de construction (10) et qui doit être ancrée à l'élément de construction (10) avec les deux extrémités par l'intermédiaire d'éléments d'ancrage (18) respectifs, et comportant un mécanisme de tension (22) pour régler au moins un des éléments d'ancrage (18) dans la direction longitudinale de la tige de traction/poussée (16), dans laquelle la tige de traction/poussée (16) est droite à l'état non sollicité, mais est maintenue dans la rainure (12) par les éléments d'ancrage (18), de telle sorte qu'au moins une extrémité de la tige forme un angle en direction de la profondeur de la rainure (12) avec la fibre neutre de l'élément de construction, **caractérisée en ce qu'**au moins un des ancrages (18) comporte un boîtier en forme de cuvette, qui peut être fixé de manière forcée ou par complémentarité de formes dans un évidement (14) associé de l'élément de construction (10) et qui reçoit le mécanisme de tension (22) et une pièce de pression (30) qui est configurée pour presser l'extrémité de la tige de traction/poussée (16) en direction du fond de l'évidement (14), ainsi qu'une butée (32) qui appuie sur cette tige de traction/poussée dans une direction opposée dans une position espacée de l'extrémité de la tige de traction/poussée.

2. Ferrure d'alignement selon la revendication 1, dans laquelle la pièce de pression et la butée sont formées dans le boîtier de l'élément d'ancrage (18) par des parois (30, 32) qui comportent des trous (34) mutuellement alignés pour recevoir la tige de traction/poussée (16).

3. Ferrure d'alignement selon la revendication 2, dans laquelle le trou (34) dans la paroi (30) qui forme la pièce de pression, forme en même temps un point de pression pour l'extrémité de la tige de traction/poussée (16).

4. Ferrure d'alignement selon la revendication 1 ou 2, dans laquelle le mécanisme de tension est formé par un écrou (22) qui est vissé sur une partie filetée de la tige de traction/poussée (16) et qui appuie cette tige de traction/poussée dans une direction axiale sur des parties de l'élément d'ancrage (18) et qui est accessible à travers une encoche (24) formée dans l'élément d'ancrage (18).

5. Ferrure d'alignement selon la revendication 4, dans laquelle l'encoche (24) peut être obturée par un couvercle (26) qui entraîne en même temps un blocage en rotation de l'écrou (22) dans la position de fermeture.

6. Ferrure d'alignement selon l'une des revendications précédentes, comportant un élément de recouvrement (38) qui peut être inséré dans la rainure (12) de l'élément de construction (10), de telle sorte qu'il recouvre la tige de traction/poussée (16) reçue dans celuici avec un profilé en forme de U, dans laquelle les ailes de ce profilé en U sont formées de telle sorte que leur distance entre les extrémités libres des ailes et la base du profilé en U diminue d'une valeur qui est inférieure au diamètre de la tige de traction/poussée (16).
